# EUROPÄISCHE PATENTSCHRIFT

(11) **EP 0 613 424 B1**
(45) Veröffentlichungstag und Bekanntmachung des Hinweises auf die Patenterteilung: **02.11.1995**
(21) Anmeldenummer: 93902043.4
(22) Anmeldetag: 23.01.1993
(51) Int. Cl.: B60B 33/00

(54) **AUFNAHMEVORRICHTUNG FÜR ROLLEN UND GLEITER**
MOUNTING FOR CASTORS OR RUNNERS
DISPOSITIF POUR LE MONTAGE DE GALETS OU DE PATINS

(30) Priorität: 01.10.1992 DE 9213417 U
(43) Veröffentlichungstag der Anmeldung: 07.09.1994
(73) Patentinhaber: PLAKO GmbH THERMOPLASTIK UND FORMENBAU, 58256 Ennepetal (DE)
(72) Erfinder: VON DER MÜHLEN, Günter, D-5828 Ennepetal 1 (DE)
(74) Vertreter: Dörner, Lothar, Dipl.-Ing.
(86) Internationale Anmeldenummer: DE9300054
(87) Internationale Veröffentlichungsnummer: WO9407704

(56) Entgegenhaltungen:
- EP-A- 0 251 439
- DE-A- 3 815 990
- GB-A- 2 173 093
- US-A- 4 749 159

## Beschreibung

### Technisches Gebiet:

Die Erfindung betrifft eine Aufnahmevorrichtung für Rollen und Gleiter, die am Boden von schrankartigen Behältern anbringbar ist. Eine Aufnahmevorrichtung gemäß dem Oberbegriff des Anspruchs 1 ist z.B. aus US-A-4 749 159 bekannt.

Mit Rollen oder Gleitern versehene schrankartige - oder auch kastenförmige - Behälter sind solche, die u.a. eine stabile Bodenplatte aufweisen, beispielsweise Rollcontainer, Bürocontainer, Schränke oder auch Geräte. Die Bodenplatte dient in vielen Fällen ausschließlich zur Stabilisierung und hat keine Funktion als Ablagefach oder Staubschutz, insbesondere dann, wenn sich direkt über der Bodenplatte Schubladen befinden. An dieser Bodenplatte werden im Bedarfsfall die Rollen oder Gleiter befestigt.

### Stand der Technik:

Es ist bekannt, Rollen oder Gleiter in besonderen Aufnahmevorrichtungen zu befestigen, die dann ihrerseits durch Anschrauben, Einstecken, Anschweißen oder Ankleben an der Bodenplatte des schrankartigen Behälters angebracht werden, in der Regel je eine in jeder der vier Ecken. Dies ergibt eine aufwendige Konstruktion und einen zeitraubenden Arbeitsvorgang.

### Darstellung der Erfindung:

Hier will die Erfindung Abhilfe schaffen. Die in den Patentansprüchen beschriebene Erfindung löst die Aufgabe, eine Aufnahmevorrichtung für Rollen und Gleiter zu schaffen, die so ausgebildet ist, daß sie gleichzeitig die Stabilisierungsfunktion der Bodenplatte mit übernehmen und somit anstelle dieser Bodenplatte montiert werden kann.

Bei der Erfindung wird die Aufnahmevorrichtung direkt an den unten offenen schrankartigen Behälter angebracht, anstatt wie bisher üblich zunächst eine Bodenplatte anzubringen, an welcher dann die Aufnahmevorrichtungen befestigt werden. Dadurch, daß die Aufnahmevorrichtung zugleich die Funktion der Bodenplatte übernimmt, wird eine Reduzierung der Bauteile und eine Vereinfachung der Montage erzielt.

### Kurze Beschreibung der Zeichnung:

Ausführungsbeispiele der Erfindung sind in der Zeichnung dargestellt und werden im folgenden näher beschrieben. Es zeigen jeweils verkleinert
- Fig. 1: in perspektivischer Darstellung eine vordere und eine hintere an Seitenwände eines nach unten offenen Schrankes montierte Aufnahmevorrichtung mit je zwei Aufnahmezapfen für Rollen;
- Fig. 2: einen Querschnitt im Bereich einer der Rollen durch eine Aufnahmevorrichtung mit Dübel und Verschraubung als Befestigung;
- Fig. 3: eine Stirnansicht der Aufnahmevorrichtung mit zusätzlicher Staubabdeckung und mit einer Vorrichtung zur Aufnahme einer Zierblende;
- Fig. 4: einen Querschnitt im Bereich einer der Rollen durch eine Aufnahmevorrichtung mit Aufnahmezapfen für dünne Seitenwände als Befestigung;
- Fig. 5: in einer Fig. 1 entsprechenden Darstellung eine den ganzen Boden des Schrankes einnehmende einzelne Aufnahmevorrichtung;
- Fig. 6: in Draufsicht a), Seitenansicht von rechts b) und Längsschnitt c) eine einzelne Aufnahmevorrichtung für die Anbringung in einer Ecke eines schrankartigen Behälters.

### Weg zur Ausführung der Erfindung:

Jede der als Ausführungsbeispiel gewählten Aufnahmevorrichtungen weist einen Kunststoffträger 1 auf. Der Kunststoffträger 1 ist in herkömmlicher Weise als Spritzgußteil mit Verstärkungsrippen, -stegen u. dgl. ausgeführt. Im Bereich seiner Stirnseiten/Ecken weist der Kunststoffträger eine Platte 11 auf. Im Bereich der Platte 11 ist in den Kunststoffträger 1 eine Metallplatte 2 eingelassen, bei einem Spritzgußteil eingespritzt. Die Metallplatte 2 ist mit einem Zapfen 21 versehen. Jeder Zapfen 21 nimmt eine Rolle 3 oder einen nicht dargestellten Gleiter auf. Zweckmäßig sind die Zapfen 21 für die Rollen 3 so angebracht, daß letztere zu einem Teil in den Kunststoffträger 1 hineinragen. Dies ermöglicht eine geringere Bodenfreiheit 22 als bei herkömmlichen Aufnahmevorrichtungen. An die Stirn- und/oder Seitenwände des Kunststoffträgers 1 sind Dübel 12 und ein Steg 13 angeformt. Die in einer Ebene angeordneten Dübel 12 dienen zusammen mit dem Steg 13 der Befestigung des Kunststoffträgers 1 an je einer Seitenwand 41 eines im übrigen nicht dargestellten, unten offenen schrankartigen Behälters 4.

Werden schrankartige Behälter mit sowohl in der Länge als auch in der Breite gleichbleibender Bodenfläche mit der Aufnahmevorrichtung versehen, empfiehlt sich eine Ausführung nach Fig. 5: Zwei die eigentliche Aufnahmevorrichtung bildende Kunststoffträger 1 sind durch eine verstärkte Zwischenplatte 17 verbunden. Die Aufnahmevorrichtung kann, wie im Ausführungsbeispiel, an allen vier Ecken oder aber an zwei zu derselben Seitenwand gehörenden Ecken und an der gegenüberliegenden Seitenwand mittig die Metallplatten 2 mit dem Zapfen 21 für die Aufnahme der Rollen 3 aufweisen.

Sind schrankartige Behälter mit einer Bodenfläche zwar gleicher Breite aber unterschiedlicher Länge mit der Aufnahmevorrichtung zu versehen, empfiehlt sich eine Ausführung nach Fig. 1: Es werden zwei gleiche Kunststoffträger 1 verwendet, von denen der eine als vordere und der andere als hintere Aufnahmevorrichtung dient. Jeder dieser Kunststoffträger wird dann im Bereich der vorderen oder der hinteren Seitenwand am Boden des schrankartigen Behälters befestigt.

Werden schrankartige Behälter sowohl unterschiedlicher Länge als auch unterschiedlicher Breite mit der Aufnahmevorrichtung versehen, empfiehlt sich die Verwendung des Kunststoffträgers nach Fig. 6: An jeder Ecke der Bodenfläche wird einer der Kunststoffträger 1 an dem schrankartigen Behälter befestigt. Aus Gründen der Stabilisierung können alle benachbarten Kunststoffträger oder jeweils zwei an derselben Seite angeordnete Kunststoffträger 1 mit Hilfe eines in der Länge veränderlichen Profils 5 verbunden sein. Das Profil 5 ist zweckmäßig ein Metallprofil, welches auf eine an den Kunststoffträger 1 angeformte Nase 18 gesteckt ist.

Die an dem Kunststoffträger 1 vorgesehenen Dübel 12 sind in Holz- oder Spanplatten eingebracht, die die Seitenwände 41 bilden - Fig. 1, 2, 5 und 6 -. Mit Hilfe einer durch den Steg 13 geschraubten, nicht dargestellten Schraube wird dann der Kunststoffträger 1 zusätzlich mit der Seitenwand 41 verschraubt - Fig. 2 -.

Weist der schrankartige Behälter 4 dünne Seitenwände 42 auf, wird für die Befestigung ein senkrecht zu dem Steg 13 verlaufender Aufnahmezapfen 14 verwendet. Über den Aufnahmezapfen 14 wird ein mit der dünnen Seitenwand 42 verbundenes U-förmiges, flanschartig abstrebende freie Enden aufweisendes Befestigungsteil 43 über den keilartigen Aufnahmezapfen 14 gesteckt und verschraubt - Fig. 4 -.

Soll der schrankartige Behälter 4 eine zusätzliche Staubabdeckung 44 erhalten, wird an den Kunststoffträger 1 auf der Innenseite eine Anschraublasche 15 angeformt, die mit einer Bohrung für den Durchtritt einer Schraube versehen ist. Auf die Anschraublasche 15 wird die Staubabdeckung 44 aufgelegt und verschraubt.

Sollen außerdem nicht dargestellte Zierblenden des schrankartigen Behälters 4 befestigt werden, werden an den Kunststoffträger 1 Befestigungen 16 für solche Zierblenden angeformt - Fig. 3 -.

### Gewerbliche Verwertbarkeit:

Die Erfindung ist verwertbar bei allen schrankartigen Behältern, die an der Unterseite zunächst offen sind und mit einem Boden versehen werden, z.B. bei Rollcontainern, Bürocontainern, Schränken oder Geräten.

## Patentansprüche

1. Aufnahmevorrichtung für Rollen (3) und Gleiter, die am Boden von schrankartigen Behältern (4) anbringbar ist, dadurch gekennzeichnet, daß Metallplatten (2) mit je einem Aufnahmezapfen (21) für eine der Rollen (2) oder Gleiter in einen Kunststoffträger (1) gespritzt sind, welcher anstelle einer Bodenplatte an Seitenwände (41) des schrankartigen Behälters (4) befestigbar ist.

2. Aufnahmevorrichtung nach Anspruch 1, dadurch gekennzeichnet, daß ein einzelner Kunststoffträger (1) mit mindestens drei Rollen (3) oder Gleitern an den Seitenwänden (41) befestigt ist.

3. Aufnahmevorrichtung nach Anspruch 1 für schrankartige Behälter gleicher Breite jedoch unterschiedlicher Länge, dadurch gekennzeichnet, daß zwei gleiche Kunststoffträger (1) als vordere und hintere Aufnahmevorrichtung an den Seitenwänden (41) befestigt sind.

4. Aufnahmevorrichtung nach Anspruch 1 für schrankartige Behälter unterschiedlicher Länge und unterschiedlicher Breite, dadurch gekennzeichnet, daß vier gleiche Kunststoffträger (1) in jeder der vier Ecken am Boden des schrankartigen Behälters (4) befestigt sind.

5. Aufnahmevorrichtung nach Anspruch 4, dadurch gekennzeichnet, daß zumindest zwei benachbarte Kunststoffträger (1) über angepaßte Hohlprofile miteinander verbunden sind.

6. Aufnahmevorrichtung nach einem der Ansprüche 1 bis 5, dadurch gekennzeichnet, daß an den Kunststoffträger (1) seitlich Dübel (12) angeformt sind, welche in die Seitenwände (41) bildende Holz- oder Spanplatten einbringbar sind.

7. Aufnahmevorrichtung nach Anspruch 6, dadurch gekennzeichnet, daß die Seitenwand (41) zusätzlich über einen Steg (13) abgestützt und mit diesem verschraubt ist.

8. Aufnahmevorrichtung nach einem der Ansprüche 1 bis 5, dadurch gekennzeichnet, daß an dem Kunststoffträger (1) seitlich Aufnahmezapfen (14) für dünne Seitenwände (42) angeformt sind.

9. Aufnahmevorrichtung nach einem der Ansprüche 1 bis 8, dadurch gekennzeichnet, daß die Zapfen (21) für die Rollen (3) so angebracht sind, daß letztere zu einem Teil in den Kunststoffträger (1) hineinragen.

10. Aufnahmevorrichtung nach einem der Ansprüche 1 bis 9, dadurch gekennzeichnet, daß an dem Kunststoffträger (1) Anschraublaschen (15) für die Befestigung einer Staubabdeckung (44) vorgesehen sind.

11. Aufnahmevorrichtung nach einem der Ansprüche 1 bis 10, dadurch gekennzeichnet, daß an dem Kunststoffträger (1) Befestigungen (16) für Zierblenden vorgesehen sind.

## Claims

1. Receiving device for rollers (3) and sliding elements, said receiving device being so designed as to be capable of mounting on the bottom of cabinet-type containers (4), characterised in that metal plates (2), each of which is provided with a receiving spigot (21) for one of the rollers (3) or sliding elements are injection-moulded into a plastic carrier (1) capable of being attached, instead of a base plate, to side walls (41) of the cabinet-type container (4).

2. Receiving device according to Claim 1, characterised in that a single plastic carrier (1) with not less than three rollers (3) or sliding elements is attached to the side walls (41).

3. Receiving device according to Claim 1 for cabinet-type containers of identical width but different length, characterised in that two identical plastic carriers (1) are secured to the side walls (41) by way of frontal and rearward receiving device.

4. Receiving device according to Claim 1 for cabinet-type containers of different length and different width, characterised in that four identical plastic carriers (1) are secured to the bottom of the cabinet-type container (4) in each of the four corners.

5. Receiving device according to Claim 4, characterised in that at least two adjacent plastic carriers (1) are joined to one another with the aid of fitted hollow sections.

6. Receiving device according to one of Claims 1 to 5, characterised in that dowels (12) are laterally moulded to the plastic carrier (1), said dowels being capable of insertion into the wood or chipboard panels constituting the sidewalls (41).

7. Receiving device according to Claim 6, characterised in that the sidewall (41) is, in addition, supported by a web (13) and screwed to the latter.

8. Receiving device according to one of Claims 1 to 5, characterised in that receiving spigots (14) for thin sidewalls (42) are laterally moulded to the plastic carrier (1).

9. Receiving device according to one of Claims 1 to 8, characterised in that the spigots (21) for the rollers (3) are fitted in such a way that the latter partly protrude into the plastic carrier (1).

10. Receiving device according to one of Claims 1 to 9, characterised in that screw-on lugs (15) for securing a dust cover (44) are provided on the plastic carrier (1).

11. Receiving device according to one of Claims 1 to 10, characterised in that the plastic carrier (1) is provided with fasteners (16) for covering strips.

## Revendications

1. Dispositif pour le montage de galets (3) et de patins, qui peut être monté au fond de conteneurs (4) de type armoire, caractérisé en ce que des plaques métalliques (2), respectivement munies d'un tourillon (21) pour le montage de l'un des galets (3) ou des patins, sont injectées dans un support de matière plastique (1), qui peut être fixé sur des parois latérales (41) du conteneur (4) de type armoire, au lieu d'une plaque de fond.

2. Dispositif de montage suivant la revendication 1, caractérisé en ce qu'un support de matière plastique (1) individuel, muni de trois galets (3) ou patins, au moins, est fixé sur les parois latérales (41).

3. Dispositif de montage suivant la revendication 1 pour conteneurs de type armoire d'une largeur égale, mais d'une longueur différente, caractérisé en ce que deux supports de matière plastique (1) analogues, en tant que dispositif de montage avant et arrière, sont fixés sur les parois latérales (41).

4. Dispositif de montage suivant la revendication 1 pour conteneurs de type armoire d'une longueur et d'une largeur différentes, caractérisé en ce que quatre supports de matière plastique (1), analogues, sont fixés sur chacun des quatre angles, au fond du conteneur (4) de type armoire.

5. Dispositif de montage suivant la revendication 4, caractérisé en ce que deux supports de matière plastique (1) au moins, adjacents, sont mutuellement assemblés par des profilés creux adaptés.

6. Dispositif de montage suivant l'une quelconque des revendications 1 à 5, caractérisé en ce que des chevilles (12) sont conformées latéralement sur les supports de matière plastique (1), ces chevilles pouvant être introduites dans des panneaux de bois ou d'agglomérés, formant les parois latérales (41).

7. Dispositif de montage suivant la revendication 6, caractérisé en ce que la paroi latérale (41) est supportée en supplément par une traverse (13), avec laquelle elle est vissée.

8. Dispositif de montage suivant l'une quelconque des revendications 1 à 5, caractérisé en ce que des tourillons (14), pour le montage de parois latérales minces (42), sont conformés latéralement sur le support de matière plastique (1).

9. Dispositif de montage suivant l'une quelconque des revendications 1 à 8, caractérisé en ce que les tourillons (21) pour les galets (3) sont montés de sorte que ces derniers pénètrent en partie dans le support de matière plastique (1).

10. Dispositif de montage suivant l'une quelconque des revendications 1 à 9, caractérisé en ce que des éclisses de vissage (15) sont prévues sur le support de matière plastique (1) pour la fixation d'un couvercle antipoussières (44).

11. Dispositif de montage suivant l'une quelconque des revendications 1 à 10, caractérisé en ce que des fixations (16) pour des enjoliveurs sont prévues sur le support de matière plastique (1).
